# EUROPÄISCHE PATENTSCHRIFT

(11) **EP 1 373 583 B1**
(45) Veröffentlichungstag und Bekanntmachung des Hinweises auf die Patenterteilung: **20.06.2007**
(21) Anmeldenummer: 02735019.8
(22) Anmeldetag: 27.03.2002
(51) Int. Cl.: C21C 5/46, F27B 3/19, B22D 43/00

(54) **VORRICHTUNG ZUR VERHINDERUNG DES MITFLIESSENS VON SCHLACKE BEIM ABSTICH EINER METALLSCHMELZE**
DEVICE FOR PREVENTING SLAG FROM FLOWING ALONG WHEN TAPPING A MOLTEN METAL
DISPOSITIF POUR EVITER QUE DES SCORIES NE SOIENT ENTRAINEES LORS DE LA PERCEE D'UN METAL EN FUSION

(30) Priorität: 05.04.2001 DE 10117181
(43) Veröffentlichungstag der Anmeldung: 02.01.2004
(73) Patentinhaber: Georgsmarienhütte GmbH, 49124 Georgsmarienhütte (DE)
(72) Erfinder: SIEK, Horst, 49205 Hasbergen (DE)
(74) Vertreter: Röther, Peter
(86) Internationale Anmeldenummer: PCT/DE2002/001117
(87) Internationale Veröffentlichungsnummer: WO 2002/081759

(56) Entgegenhaltungen:
- EP-A- 0 097 610
- EP-A- 1 172 162
- PATENT ABSTRACTS OF JAPAN vol. 008, no. 246 (C-251), 10. November 1984 (1984-11-10) & JP 59 126713 A (TOUKIYOU YOUGIYOU KK), 21. Juli 1984 (1984-07-21)
- PATENT ABSTRACTS OF JAPAN vol. 013, no. 504 (C-653), 13. November 1989 (1989-11-13) & JP 01 201410 A (NKK CORP), 14. August 1989 (1989-08-14)

## Beschreibung

Die Erfindung betrifft eine Vorrichtung zur Verhinderung des Mitfließens von Schlucke beim Abstich einer Metallschmelze aus einem metallurgischen Gefäß.

Bei diesen Gefäßen kann es sich beispielsweise, aber nicht ausschließlich, um solche für die Stahlherstellung also um einen. Konverter oder um das Gefäß eines Elektroofens handeln.

Im folgenden wird die Erfindung am Beispiel des Elektro-Ofens dargestellt.

Ein derartiges Gefäß bietet in Draufsicht eine in etwa ovale bzw. Birnenform, wobei im spitzer zulaufenden vorderen Bodenbereich die Abstichöffnung vorgesehen ist. In der normalen Stellung, d.h. vor dem Abstich, befindet sich der Schmelzespiegel etwa 1 m bis 1,50 m oberhalb der Abstichöffnung.

Diese Abstichöffnung ist mit einem Füllmaterial verstopft und unten mittels eines Schiebers abgeschlossen. Das Füllmaterial bildet über der Abstichöffnung einen in den Behälterinnenraum hineinragenden Hügel.

Für den Abstich, d.h. für das Umfüllen der Schmelze in die Pfanne, in der der Stahl Sekundär-Metallurgie-Verfahren unterzogen wird, wird das Gefäß in die Abstichstellung verschwenkt, so daß die Abstichöffnung nun den tiefsten Bereich des Gefäßes bildet. In dieser Stellung wird der Schieber geöffnet und das Verfüllmaterial in der Abstichöffnung entfernt.

Die ausfließende Schmelze bildet oberhalb der Abstichöffnung einen Strudel (Vortex-Effekt), der die auf der Schmelze aufschwimmende Schlacke durch die Sogwirkung mit sich reißt, was aus metallurgischen Gründen unerwünscht ist.

Aus Patent Abstracts of Japan Bd. 013, Nr. 504 (C-653, 13.11. 1989) und JP 01 201 410 A (NKK Corporation), 14.08. 1989) ist bekannt, inertes Gas durch zwischen die Abstichöffnung umgebenden Abstichumrahmungssteinen und dem Gefäßboden angeordnete Kanäle in die Schmelze einzublasen, wobei zusätzlich Radialkanäle von diesen axialen Kanälen in den Schmelzeablasskanal führen.

Derartige Methoden zur Verhinderung bzw. Verminderung dieses Vortex-Effekts haben sich bisher als unbrauchbar erwiesen.

Der Erfindung liegt daher die Aufgabe zugrunde, eine Vorrichung der eingangs genannten Art und wie sie in etwa aus der EP 0 097 610 A1 hervorgeht so weiterzubilden, dass die Eliminierung des angesprochenen Strudeleffekts auf einfache Art und Weise möglich ist.

Die Erfindung löst die Aufgabe gemäß dem kennzeichnenden Teil des Anspruchs 1 dadurch, dass in der Rohrwandung wenigstens des in dem im Gefäßinnenraum mündenden Wechselrohrs axial verlaufende, an den beiden Stirnseiten des Rohres mündende Kanäle vorgesehen sind, die auf der dem Geäßinnenraum abgewandten Rohrstirnseite mit einer Gaszuführung verbunden sind.

Das Einblasen von Gas in eine Schmelze ist bekannt (siehe oben).

In der sekundär-metallurgischen Behandlung des erzeugten Stahles wird Gas von unten durch den Boden der Pfanne in die Schmelze eingeblasen, um einen Umwälzvorgang der Schmelze zu erzeugen, damit eine Homogenisierung der Schmelzetemperatur sowie der in der Schmelze gelösten Legierungskomponenten erreicht wird.

Bei derartigen Gasspülsystemen sind im Boden der Pfanne quadratische oder runde Lochsteine eingelassen, in denen konisch geformte Spülsteine sitzen, die so ausgelegt sind, daß durch sie das Gas in die Schmelze einströmen kann. Es sind mehrere Typen bekannt, so zum Beispiel poröse Spülsteine, Schlitzspüler, Sternspüler etc.

Um zu verhindern, daß das Gas seitlich aus den Spülsteinen austritt, sind diese Spülsteine mit einem Metallmantel umgeben.

Die Höhe des Stahlspiegels in der Pfanne oberhalb der Spülsteine beträgt bis zu 4 m.

Beim Einblasen des Gases von unten in die Schmelze beobachtet man an der Oberfläche der Schmelze einen sogenannten "Glatzkopf". Wie die Bezeichnung vermuten läßt, ist der Schmelzespiegel an dieser Stelle absolut frei von Fremdkörpern.

Diesen Effekt macht sich die Erfindung zunutze.

Die Abstichöffnung bei dem Gefäß eines Elektro-Ofens (analog auch bei einem Konverter) wird gebildet durch sogenannte Wechselrohre, von denen mehrere übereinander die nach unten enger werdende Öffnung bilden. Derartige Wechselrohre bestehen aus Magnesit, Korund-Beton oder ähnlichen Feuerfestmaterialien. Umgeben werden diese Wechselrohre durch Abstichumrahmungssteine, wobei zwischen den Wechselrohren und den Abstichumrahmungssteinen eine Fuge existiert, die mit einem Feuerfestmaterial verfüllt wird. Nach unten wird dieses System durch einen sogenannten Tassenstein abgeschlossen. Die Öffnung des Tassensteines ist dabei mittels eines Schiebers verschließbar.

Erfindungsgemäß ist nun vorgesehen, daß ähnlich wie bei den eben genannten Spülsteinen in der Wandung der Wechselrohre (zumindest des obersten oder der obersten beiden) axial verlaufende Kanäle vorgesehen sind, die im Inneren des Gefäßes münden. Die Kanäle stehen mit einer Gaszuführung in Verbindung.

Sobald das Gefäß in die Abstichstellung gekippt ist, beginnt die Gaszuführung. Das aus den Kanälen austretende Gas entfernt den aus Verfüllmaterial gebildeten Hügel oberhalb der Abstichöffnung. Dann wird der Schieber unterhalb des Tassensteins weggeschwenkt und das Verfüllmaterial innerhalb der Abstichöffnung entfernt. Die Schmelze kann nun in die Pfanne ausfließen, wobei sich oberhalb der Abstichöffnung der erwähnte Strudel bilden will. Das in die Schmelze einströmende Gas bildet ähnlich wie beim Spülvorgang in der Pfanne oberhalb der Kanalöffnungen den beschriebenen "Glatzkopf", was bedeutet, daß in diesem Bereich die Schlacke nach außen weggedrückt wird und daran gehindert wird, durch die Abstichöffnung in die Pfanne zu fließen.

Das Einblasen des Gases wird so lange fortgesetzt, bis das Gefäß wieder zurückgeschwenkt worden ist und die Abstichöffnung nicht mehr von Schmelze bedeckt ist.

Es versteht sich dabei von selbst, daß ein Gas verwendet wird, das die metallurgischen Eigenschaften der erzeugten Schmelze nicht stört.

Damit das Gas nicht seitlich aus den Wechselrohren austreten kann, sind diese außen mit einem Stahlmantel aus nichtrostendem Material umgeben.

Obwohl es denkbar ist, daß die Kanäle sämtliche übereinander angeordneten. Wechselrohre durchziehen, ist bevorzugtermaßen jedoch vorgesehen, lediglich den obersten oder die obersten beiden der Wechselrohre mit Kanälen zu versehen. Diese beiden obersten Wechselrohre können auch einstückig ausgebildet sein und somit eine Einheit bilden.

Anordnung und Geometrie der Kanäle ergeben sich aus den jeweiligen Anwendungsanforderungen.

Bei der Erzeugung und der Geometrie der Kanäle kann auf die Erfahrung auf dem Gebiet der Spülsteine zurückgegriffen werden.

Damit alle gasführenden Kanäle gleichmäßig mit dem Gas beaufschlagt werden können, ist das unterste kanalführende Wechselrohr an seiner Unterseite mit einem Ringraum versehen, in dem alle Kanäle münden, und in dem das Gaszuführungsrohr mündet, das beispielsweise im Bereich zwischen den Wechselrohren und den sie umgebenden Abstichumrahmungssteinen geführt ist. Hierzu kann entweder die bereits vorhandene Fuge zwischen den beiden Elementen benutzt werden oder es wird eine Nut in der Außenseite der kanallosen Wechselrohre vorgesehen.

Um elektrische Überschläge auf die Gaszuführungsrohre und deren Zerstörung oder Beschädigung zu verhindern, schlagen die Ansprüche 10 und 11 alternativ vor, entweder die metallische Hülle des metallurgischen Gefäßes auf das gleiche elektrische Potential zu legen wie die Gaszuführungsrohre oder gemäß Anspruch 11 die Gaszuführungsrohre gegen das am metallurgischen Gefäß anliegende Potential zu isolieren.

Die Erfindung wird im folgenden anhand von Zeichnungen dargestellt und näher erläutert.

Es zeigen:
- Fig. 1:: Gefäß eines Elektro-Ofens im Längsschnitt,
- Fig. 2:: in perspektivischer Darstellung und im Schnitt das Abstichsystem eines Gefäßes gemäß Fig. 1,
- Fig. 3:: im Schnitt eine besondere Ausführungsform eines Wechselrohres,
- Fig. 4a bis 4c:: drei mögliche Kanalgeometrien in den Wechselrohren.

In der Fig. 1 ist das Gefäß eines Elektro-Ofens zur Stahlerzeugung im Längsschnitt dargestellt und allgemein mit dem Bezugszeichen 1 versehen. In Draufsicht weist das Gefäß 1 in etwa Birnenform auf, wobei sich am spitzer zulaufenden Ende 2 im Boden 3 des Gefäßes 1 die Abstichöffnung 4 befindet. Im in etwa mittigen Bereich des Bodens 3 ist die Anode 5 angeordnet. Die Kathode und der Deckel des Gefäßes sind nicht dargestellt.

Das Gefäß 1 ist um eine die Papierebene senkrecht durchsetzende Achse kippbar. In diesem Gefäß 1 wird vorwiegend Schrott eingeschmolzen, wobei die Schmelze nach dem Aufschmelzvorgang die mit 6 bezeichnete Höhe erreicht.

In der Fig. 2 ist das Abstichsystem mit der Abstichöffnung 4 im größeren Maßstab dargestellt. Dieses Abstichsystem ist aufgebaut aus im vorliegenden Fall fünf übereinander angeordneten Wechselrohren 7, 7', deren Öffnungsdurchmesser nach unten hin geringer wird. Umgeben sind die Wechselrohre 7, 7' von kubisch ausgeführten Abstichumrahmungssteinen 8, wobei die Fuge 9 zwischen den Wechselrohren 7, 7' und den Abstichumrahmungssteinen 8 mit einem feuerfesten Verfüllmaterial ausgefüllt ist. Das Abstichsystem wird unten mittels eines Tassensteins 10 abgeschlossen, dessen Öffnung mittels eines nicht dargestellten Schiebers verschließbar ist.

Die obersten beiden Wechselrohre 7' verfügen über axial verlaufende in der Rohrwandung angeordnete Kanäle 11, die eine Verbindung zwischen dem Innenraum des Gefäßes 1 und einem Ringraum 12 herstellen, der an der Unterseite des unteren Wechselrohres 7' vorgesehen ist. In diesen Ringraum 12 mündet eine Gaszuführungsleitung 13, die zwischen den Wechselrohren 7 und den Abstichumrahmungssteinen 8 nach unten führt und zwischen dem untersten Abstichumrahmungsstein 8 und dem Tassenstein schräg nach außen geführt ist.

In der Fig. 3 ist eine mögliche Ausführungsform eines Wechselrohres 7' dargestellt. Dieses Wechselrohr 7' ist zweiteilig aufgebaut, nämlich aus einem Innenteil 14, das konisch ausgebildet ist, wobei der Außenmantel dieses Konus sich nach oben verengt. Dieser Innenkonus 14 steckt in einem Außenteil 15, dessen Innenfläche komplementär zur Außenfläche des Innenkonus 14 ausgebildet ist.

Eine Draufsicht auf ein derartiges Wechselrohr 7' ist in der Fig. 4c dargestellt. Die Kanäle 11 für die Gasführung sind hier durch in die Außenfläche des Innenkonus 14 eingeformte Rillen gebildet.

Weitere mögliche Ausgestaltungen der Kanäle sind den Fig. 4a und Fig. 4b zu entnehmen.

In der Fig. 4a sind die Kanäle 11 als radial angeordnete Schlitze ausgebildet, während die Kanäle 11 im Beispiel der Fig. 4b durch eine Vielzahl von Bohrungen gebildet sind.

Andere Geometrien bzw. Ausführungsformen der Kanäle sind möglich, beispielsweise Kanäle in Sternform oder ähnlichem.

Das erfindungsgemäße Verfahren wird im folgenden kurz dargestellt:

Nach dem Schmelzvorgang wird das Gefäß 1 nach vorne abgekippt, so daß die Abstichöffnung 4 den untersten Teil des Gefäßes 1 bildet.

Sobald das Gefäß in dieser Position ist, wird mit dem Einblasen des Gases über die Kanäle 11 in die Schmelze begonnen. Erst dann wird das Abstichsystem geöffnet, so daß die Schmelze durch die Abstichöffnung 4 in eine darunter abgestellte (nicht dargestellte) Pfanne abfließen kann. Durch das Einblasen des Gases über die Kanäle 11 in die Schmelze wird erreicht, daß der Bildung eines Strudels oberhalb der Abstichöffnung 4 entgegengewirkt wird, so daß durch diesen Strudel keine Schlacke durch die Abstichöffnung 4 in die Pfanne mitgerissen werden kann.

Es bildet sich oberhalb der Abstichöffnung 4 durch das eingeblasene Gas ein sogenannter "Glatzkopf", d.h. ein Bereich, in dem die Schlacke seitlich weggedrängt wird.

Wenn die Füllhöhe in der Pfanne den gewünschten Wert erreicht hat, wird das Gefäß 1 zurückgeschwenkt.

Wenn die Abstichöffnung 4 nicht mehr von Schmelze bedeckt ist, wird die Gaszufuhr abgestellt.

## Patentansprüche

1. Vorrichtung zur Verhinderung des Mitfließens von Schlacke beim Abstich einer Metallschmelze aus einem metallurgischen Gefäß, bei dem die Abstichöffnung (4) aus aus verschleißfestem feuerfestem Material bestehenden, übereinander angeordneten Wechselrohren (7, 7') gebildet ist, die von Abstichumrahmungssteinen (8) eingeschlossen sind, wobei das untere Ende des so gebildeten Abstichwechselsystems durch einen Tassenstein (10) gebildet ist, an dem ein die Öffnung (4) verschließender Schieber anliegt,
**dadurch gekennzeichnet,**
**dass** in der Rohrwandung wenigstens des in dem im Gefäßinnenraum mündenden Wechselrohrs (7') axial verlaufende, an den beiden Stirnseiten des Rohres (7') mündende Kanäle (11) vorgesehen sind, die auf der dem Gefäßinnenraum abgewandten Rohrstirnseite mit einer Gaszuführung (13) verbunden sind.

2. Vorrichtung nach Anspruch 1,
**dadurch gekennzeichnet,**
**dass** das/die wechselrohr/-rohre (7'), in dessen/deren Wandung/Wänden die gasführenden Kanäle (11) angeordnet sind, mit einem Blechmantel aus rostfreiem Stahl umgeben ist/sind.

3. Vorrichtung nach Anspruch 1 oder 2,
**dadurch gekennzeichnet,**
**dass** die Kanäle (11) die Rohröffnung umgebende, radial angeordnete Schlitze sind.

4. Vorrichtung nach Anspruch 1 oder 2,
**dadurch gekennzeichnet,**
**dass** die Kanäle (11) die Rohröffnung umgebende, gleichmäßig verteilte Bohrungen sind.

5. Vorrichtung nach Anspruch 1 oder 2,
**dadurch gekennzeichnet,**
**dass** die Kanäle (11) durch den Zwischenraum gebildet werden, der entsteht, wenn das Wechselrohr (7') aus einem konisch ausgebildeten Innenrohr (14) und einem komplementär ausgebildeten Außenrohr (15) zusammengesetzt ist und entweder in der Außenfläche des Innenkonus (14) oder in der Innenfläche des Außenkonus (15) kanalbildende Rillen vorgesehen sind.

6. Vorrichtung nach einem der Ansprüche 1 bis 5,
**dadurch gekennzeichnet,**
**dass** die Gaszuführung (13) zu dem/den Kanäle aufweisenden Wechselrohr/-rohren in einem unterhalb des untersten kanal führenden Wechselrohrs angeordneten, alle Kanäle beaufschlagenden Ringraum (12) mündet.

7. Vorrichtung nach Anspruch 6,
**dadurch gekennzeichnet,**
**dass** die Gaszuführung (13) aus einem Rohr besteht, das oberhalb des Tassensteins (10) in die Fuge (9) zwischen den Wechselrohren (7) und den Abstichumrahmungssteinen (8) mündet und von dort axial zum Ringraum (12) geführt ist.

8. Vorrichtung nach einem der Ansprüche 1 bis 7,
**dadurch gekennzeichnet,**
**dass** die Wechselrohre (7'), die die Kanäle (11) aufweisen, eine Einheit bilden.

9. Vorrichtung nach einem der Ansprüche 1 bis 8,
**dadurch gekennzeichnet,**
**dass** die metallische Hülle des metallurgischen Gefäßes auf dem gleichen elektrischen Potential liegt wie die Gaszuführungsrohre.

10. Vorrichtung nach einem der Ansprüche 1 bis 8,
**dadurch gekennzeichnet,**
**dass** die Gaszuführungsrohre gegen das Potential, auf dem das metallurgische Gefäß liegt, isoliert sind.

## Claims

1. Device for preventing slag from being drawn off during tapping of a metal melt from a metallurgical vessel, in which the tapping aperture (4) is formed of alternate pipes (7, 7') which are disposed one over another and are composed of a wear-resistant, fireproof material, and which are enclosed by tap framing bricks (8), wherein the lower end of the tap alternating system so formed is formed by a cup brick (10), which a slide for closing the aperture (4) abuts, **characterised in that** in the pipe wall, at least of the alternate pipe (7') opening into the vessel interior, axially extending channels (11) which open at both ends of the pipe (7') are provided, which are connected to a gas supply line (13) at the pipe end remote from the vessel interior.

2. Device according to claim 1, **characterised in that** the alternate pipe(s) (7') in whose wall(s) the gas-carrying channels (11) are disposed, is/are surrounded by a sheet-metal jacket of stainless steel.

3. Device according to claim 1 or 2, **characterised in that** the channels (11) are radially arranged slots surrounding the pipe aperture.

4. Device according to claim 1 or 2, **characterised in that** the channels (11) are bores distributed evenly and surrounding the pipe aperture.

5. Device according to claim 1 or 2, **characterised in that** the channels (11) are formed by the gap formed when the alternate pipe (7') is composed of a conically formed inner pipe (14) and a complementarily formed outer pipe (15) and channel-forming grooves are provided either in the outer face of the inner cone (14) of in the inner face of the outer cone (15).

6. Device according to one of claims 1 to 5, **characterised in that** the gas supply line (13) to the alternate pipe(s) having channel(s) opens into an annular chamber (12) serving all channels and being disposed below the bottom-most channel-bearing alternate pipe.

7. Device according to claim 6, **characterised in that** the gas supply line (13) consists of a pipe which opens above the cup brick (10) into the join (9) between the alternate pipes (7) and the tap framing bricks (8) and passes thence axially to the annular chamber (12).

8. Device according to one of claims 1 to 7, **characterised in that** the alternate pipes (7') having the channels (11) form a unit.

9. Device according to one of claims 1 to 8, **characterised in that** the metal sheath of the metallurgical vessel is at the same electrical potential as the gas supply pipes.

10. Device according to one of claims 1 to 8, **characterised in that** the gas supply pipes are insulated against the potential of the metallurgical vessel.

## Revendications

1. Dispositif pour empêcher que des scories ne s'écoulent aussi lors de la coulée d'un métal en fusion à l'extérieur d'un récipient métallurgique, dans lequel l'ouverture de coulée (4) est formée de tubes amovibles (7, 7') disposés les uns au-dessus des autres et constitués d'un matériau réfractaire résistant à l'usure, qui sont enfermés par des briques d'encadrement de trou de coulée (8), l'extrémité inférieure du système amovible de coulée ainsi formé est formée par une brique de fermeture (10) contre laquelle s'applique un tiroir fermant l'ouverture (4),
**caractérisé**
**en ce que** dans la paroi d'au moins le tube amovible (7') débouchant dans le volume intérieur du récipient sont prévus des canaux (11) s'étendant axialement, débouchant sur les deux côtés frontaux du tube (7'), lesquels sont reliés à une amenée de gaz (13) sur le côté frontal du tube tourné à l'opposé du volume intérieur du récipient.

2. Dispositif selon la revendication 1,
**caractérisé**
**en ce que** le/les tube(s) amovible(s) (7') dans la/les paroi(s) duquel/desquels sont disposés les canaux (11) conduisant le gaz, est/sont entourés d'une chemise en tôle d'acier inoxydable.

3. Dispositif selon la revendication 1 ou 2,
**caractérisé**
**en ce que** les canaux (11) sont des fentes disposées radialement, entourant l'ouverture du tube.

4. Dispositif selon la revendication 1 ou 2,
**caractérisé**
**en ce que** les canaux (11) sont des trous répartis uniformément, entourant l'ouverture du tube.

5. Dispositif selon la revendication 1 ou 2,
**caractérisé**
**en ce que** les canaux (11) sont formés par l'interstice qui se forme lorsque le tube amovible (7') est composé d'un tube intérieur (14) réalisé conique et d'un tube extérieur (15) réalisé complémentaire, et des gorges formant canal sont prévues soit dans la surface extérieure du cône intérieur (14), soit dans la surface intérieure du cône extérieur (15).

6. Dispositif selon l'une des revendications 1 à 5,
**caractérisé**
**en ce que** l'amenée de gaz (13) au(x) tube/tubes amovible(s) comportant le/les canaux débouche dans un espace annulaire (12) disposé au-dessous du tube amovible le plus bas guidant le canal, et agissant sur tous les canaux.

7. Dispositif selon la revendication 6,
**caractérisé**
**en ce que** l'amenée de gaz (13) est constituée d'un tube qui débouche au-dessus de la brique de fermeture (10) dans le joint (9) entre les tubes amovibles (7) et les briques d'encadrement de trou de coulée (8), et qui de là mène axialement à l'espace annulaire (12).

8. Dispositif selon l'une des revendications 1 à 7,
**caractérisé**
**en ce que** les tubes amovibles (7'), qui comportent les canaux (11), forment une unité.

9. Dispositif selon l'une des revendications 1 à 8,
**caractérisé**
**en ce que** l'enveloppe métallique du récipient métallurgique se situe au même potentiel électrique que les tubes d'amenée de gaz.

10. Dispositif selon l'une des revendications 1 à 8,
**caractérisé**
**en ce que** les tubes d'amenée de gaz sont isolés par rapport au potentiel auquel se situe le récipient métallurgique.
